# EUROPÄISCHE PATENTANMELDUNG

(11) **EP 0 432 715 A1**
(43) Veröffentlichungstag der Anmeldung: **19.06.1991**
(21) Anmeldenummer: 90123768.5
(22) Anmeldetag: 11.12.1990
(51) Int. Cl.: E04F 13/00, E04F 17/00, E04F 17/08, F16L 3/00, H02G 3/26

(54) **Haltebügel**

(30) Priorität: 15.12.1989 DE 8914769 U
(71) Anmelder: Herberts Gesellschaft mit beschränkter Haftung, D-42285 Wuppertal (DE)
(72) Erfinder: Cremer, Dieter, W-5024 Pulheim (DE); Brodowski, Erwin, W-5910 Kreuztal-Krombach (DE)
(74) Vertreter: Türk, Gille, Hrabal, Leifert

(57) **Zusammenfassung**

Einstückig ausgebildeter Haltebügel (1) mit wenigstens einem haltenden Abschnitt, wobei der oder die haltenden Abschnitte im Querschnitt U-förmig ausgestaltet sind und die Oberkanten der Flansche (5, 6) des U-förmig ausgestalteten Querschnitts die Haltefläche des Haltebügels bilden.

## Beschreibung

Die Erfindung betrifft einen Haltebügel mit den Merkmalen des Oberbegriffes des Schutzanspruchs 1.

Haltebügel, insbesondere zur Befestigung von Schutzplatten und dabei insbesondere Haltebügel als Teil einer Brandschutzvorrichtung, haben den Nachteil, daß sie keinen Abstand zwischen den Brandschutzplatten und dem Bügel selber aufgrund ihrer konstruktiven Ausgestaltung gewährleisten, so daß es weiterer Hilfsmittel bedarf.

Desweiteren behindern derartige Haltebügel dadurch, daß sie mit der gesamten Fläche in direktem Kontakt mit derartigen Brandschutzplatten bei Weglassen dieser weiteren konstruktiven Merkmale stehen, die Funktion der Platten, da im Bereich der Haltebügel eine sogenannte Wärmebrücke entsteht.

Der Erfindung liegt daher die Aufgabe zugrunde, einen Haltebügel für Schutzplatten, insbesondere Brandschutzplatten, zu schaffen, der sich durch eine einfache und damit preiswerte und zuverlässige Konstruktion auszeichnet und gleichzeitig die Bildung von Wärmebrücken wirksam verhindert.

Diese Aufgabe wird bei einem Haltebügel der eingangs genannten Gattung mit den Merkmalen des kennzeichnenden Teiles des Schutzanspruchs 1 gelöst. Weitere vorteilhafte Ausgestaltungen der Erfindung sind Gegenstand der Unteransprüche.

Ist der Haltebügel einstückig ausgebildet und sind der oder die haltenden Abschnitte im Querschnitt U-förmig ausgestaltet und bilden die Enden der Flansche des U-förmig ausgestalteten Querschnitts die Haltefläche des Haltebügels, so wird dadurch ein Haltebügel bereit gestellt, der bei Verwendung im Zusammenhang mit einer Brandschutzvorrichtung die Entstehung von sogenannten Wärmebrücken z.B. dadurch verhindert, daß zwischen einer vom Haltebügel gehaltenen Schutzplatte und dem Haltebügel selbst ein vorbestimmter Zwischenraum entsteht, der z.B. durch Aufschäumen der Schutzplatte ausgefüllt werden kann.

Laufen die die Flansche miteinander verbindenden Grundflächen des U-förmig ausgestalteten Querschnitts am jeweiligen offenen Ende als Lasche aus, so ist dadurch die Möglichkeit, einer einfachen und wirkungsvollen Befestigungsart des Haltebügels an z.B. einer Decke oder Wand geschaffen.

Ist die Lasche im rechten Winkel zur Grundfläche der Flansche angeordnet, so wird dadurch eine ordnungsgemäße Ausrichtung des Haltebügels garantiert.

Sind die die Flansche verbindenden Grundflächen mit Öffnungen versehen, so ist dadurch zum einen die Möglichkeit geschaffen, am äußeren Umfang des Haltbügels ein Gitter oder eine sonstige Verkleidung anzubringen und zum anderen die Möglichkeit geschaffen, bei einem etwaigen Aufschäumen der Schutzplatte einen Luftstau innerhalb des U-förmig ausgestalteten Querschnitts der Flansche wirksam zu begegnen.

Sind bei im Winkel zueinander angeordneten haltenen Abschnitten die Flansche des U-förmig ausgestalteten Querschnitts an ihren jeweils einander zugewandten Enden auf Gärung geschnitten und mit ihren Schnittkanten stumpf gegeneinander stoßend angeordnet, so ist dadurch eine in sich geschlossene U-förmige Ausgestaltung des Querschnitts des Haltebügels sichergestellt.

Ist der Haltebügel ein Winkel, oder ein Halbrund oder ein Kreis oder ein Rechteck oder ein Quadrat bildend ausgestaltet, vorzugsweise jedoch U-förmig ausgestaltet, so ist dadurch die Möglichkeit geschaffen, den Haltebügel entsprechend der verschiedensten räumlichen Anforderungen ausgestalten zu können.

Sind an der den Flanschen abgewandten Seite der Grundfläche nasenartige Vorsprünge angeordnet, so ist dadurch eine Möglichkeit geschaffen, am äußeren Umfang des Haltebügels ein Gitter oder eine sonstige Verkleidung anzubringen, ohne daß hierzu weitere Arbeitsschritte vonnöten wären oder aber zusätzliche Vorrichtungen installiert werden müßten.

Sind die nasenartigen Vorsprünge einstückig mit dem Haltebügel ausgestaltet, so ermöglicht dies eine preiswerte Herstellung des Haltebügels, ohne daß ein weiterer Arbeitsschritt zur Montage etwaiger Haltevorrichtungen notwendig wäre.

Bestehen die nasenartigen Vorsprünge aus aus der Grundfläche hervorragende durch dreiseitige Einstanzungen entstandene und entsprechend gebogene Zungen, so ist dadurch eine Möglichkeit der Bildung von Vorsprüngen geschaffen, die auf einfache und damit preiswerte Weise eine Bildung dieser nasenartigen Vorsprünge ermöglicht.

In der Zeichnung ist ein Ausführungsbeispiel des erfindungsgemäßen Haltebügels schematisch dargestellt, und zwar zeigt
- Figur 1: eine Vorderansicht des erfindungsgemäßen Haltebügels,
- Figur 2: eine Draufsicht des erfindungsgemäßen Haltebügels,
- Figur 3: einen Schnitt nach Linie A-A aus Figur 1 und
- Figur 4: eine Vorderansicht des erfindungsgemäßen Haltebügels im Einsatz.

Wie aus Figur 1 ersichtlich, ist der Haltebügel (1) einstückig und im hier vorliegenden Ausführungsbeispiel U-förmig ausgebildet.

Dabei weist der Haltebügel (1) zwei Flansche (2) und ein diese verbindendes Zwischenstück (3) auf. Am offenen Ende der beiden Flansche (2) schließt sich jeweils eine Lasche (4) an, die der Befestigung des Haltebügels (1) an der Decke oder an einer sonstigen Grundlage dienen. Die Laschen (4) sind rechtwinklig zu den Flanschen (2) angeordnet.

Sowohl die Flansche (2) als auch das sie verbindende Zwischenstück (3), weisen ein ebenfalls, wie aus Figur 2 und 3 ersichtlich, U-förmiges Profil auf, dessen Flansche (5, 6) zum U-förmig ausgebildeten Haltebügelinneren (1) hinweisend angeordnet sind.

Die Querschnittsflansche (5) bzw. deren zum Zwischenstück (3) hinweisenden Enden sind auf Gärung geschnitten, ebenso wie die Flansche (6) des Zwischenstücks (3), so daß die sich berührenden Flansche (5, 6) an ihren Enden derartig in Kontakt miteinander treten, daß, wie aus Figur 1 ersichtlich, eine geschlossene Fläche (Flanschfläche) entsteht.

Am oberen Ende der Querschnittsflansche (5) der Flansche (2) sind diese jeweils beginnend an der Lasche (4) nach innen weisend abgeschrägt.

Die Lasche (4) weist jeweils ein Langloch (7) auf, mittels dessen der Haltebügel (1) zu befestigen ist. Die die Querschnittsflansche (5, 6) verbindenden Grundflächen (8, 9) weisen zwei versetzt zueinander angeordnete Reihen von Öffnungen (10) auf (siehe Figur 2 und Figur 3).

Desweiteren weisen die Grundflächen (8, 9) auf der den Querschnittsflanschen (5, 6) abgewandten Seite nasenartige Vorsprünge (14) auf.

Die Vorsprünge (14) sind entlang der Symmetrieachse der Grundflächen (8, 9) angeordnet und wurden durch Einstanzungen, in einer Breite von ca. 3 mm und einer Länge von ca. 10 mm gebildet und hernach derart gebogen, daß die etwa 3 mm breite Vorderkante der Einstanzung in einem Winkel von der jeweiligen Grundfläche (8, 9) weisend endet.

In dem hier vorliegenden Ausführungsbeispiel wurde der Haltebügel (1) aus feuerverzinktem Stahlblech hergestellt.

Wie aus Figur 4 ersichtlich, eignet sich der Haltebügel (1) zur Verwendung als Teil einer Brandschutzvorrichtung, die aus einer Schutzplatte (11) dem Haltebügel (1) und einem Gitter (12) besteht.

Dabei ermöglicht die Ausgestaltung des Haltebügels sowohl die Unterstützung der z.B. U-förmigen Formung der Schutzplatte (11) und deren Halterung als auch eine einfache und haltbare Anordnung eines in konstantem Abstand zur Schutzplatte anzubringenden mit Hilfe der nasenartigen Vorsprünge zu befestigenden Gitters (12). Dabei wird das Gitter in die nasenartigen Vorsprünge (14) eingehängt und diese falls erwünscht, umgebogen.

Bei etwaiger Hitzeeinwirkung kann ein auf die Schutzplatte aufgebrachter Dämmschutzbildner (13) aufschäumen und dies auch im Bereich des Haltebügels (1), da die Schutzplatte (11) durch die Querschnittflansche (5, 6) abgestützt werden und so eine Ausdehnung des aufschäumenden Dämmschichtbildners in das Innere des U-förmig ausgestalteten Haltebügels (1) ermöglicht wird und ein etwaiger Luftstau dadurch verhindert wird, daß die Grundflächen (8, 9) des Haltebügels (1) mit zueinander versetzt angeordneten Öffnungen (10) ausgestattet sind.

Die Anbringung des Gitters (12) ist durch hier nicht gezeigte Hakenösen möglich, die entweder in einzelnen Öffnungen (10) angeordnet sind oder aber gesondert an den Haltebügel (1) zu befestigen sind.

## Patentansprüche

1. Haltebügel, mit wenigstens einem haltenden Abschnitt,
**dadurch gekennzeichnet,**
daß der Haltebügel (1) einstückig ausgebildet ist, daß der oder die haltenden Abschnitte (2, 3) im Querschnitt U-förmig ausgestaltet sind und die Oberkanten der Flansche (5, 6) des U-förmig ausgestalteten Querschnitts die Haltefläche des Haltebügels (1) bilden.

2. Haltebügel nach Anspruch 1,
**dadurch gekennzeichnet,**
daß die die Flansche (5, 6) miteinander verbindende Grundfläche (8, 9) des U-förmig ausgestalteten Querschnitts am jeweiligen offenen Ende als Lasche (4) auslaufend endet.

3. Haltebügel nach Anspruch 2,
**dadurch gekennzeichnet,**
daß die Lasche (4) im rechten Winkel zur Grundfläche (9) der Flansche (5, 6) angeordnet ist.

4. Haltebügel nach Anspruch 2 oder 3,
**dadurch gekennzeichnet,**
daß die Lasche (4) an der den Flanschen (5, 6) abgewandten Seite der Grundfläche (9) angeordnet ist.

5. Haltebügel nach einem der Ansprüche 1 bis 4,
**dadurch gekennzeichnet,**
daß die die Flansche (5, 6) verbindenden Grundflächen (8, 9) mit Öffnungen (10) versehen sind.

6. Haltebügel nach Anspruch 5,
**dadurch gekennzeichnet,**
daß die Öffnungen (10) zwei versetzt zueinander angeordnete Reihen von Öffnungen, z.B. Bohrungen oder Stanzungen sind.

7. Haltebügel nach einem der Ansprüche 1 bis 6,
**dadurch gekennzeichnet,**
daß bei im Winkel zueinander angeordneten haltenden Abschnitten (2, 3) die Flansche (5, 6) des U-förmig ausgestalteten Querschnitts an ihren jeweils einander zugewandten Enden auf Gärung geschnitten und mit ihren Schnittkanten stumpf gegeneinanderstoßend angeordnet sind.

8. Haltebügel nach einem der Ansprüche 1 bis 7,
**dadurch gekennzeichnet,**
daß der Haltebügel (1) einen Winkel, oder ein Halbrund, oder einen Kreis, oder ein Rechteck, oder ein Quadrat bildend ausgestaltet ist, vorzugsweise jedoch U-förmig ausgestaltet ist.

9. Haltebügel nach einem der Ansprüche 1 bis 8,
**dadurch gekennzeichnet,**
daß an der den Flanschen (5, 6) abgewandten Seite der Grundfläche (9) nasenartige Vorsprünge (14) angeordnet sind.

10. Haltebügel nach Anspruch 9,
**dadurch gekennzeichnet,**
daß die Nasen (14) einstückig mit dem Haltebügel (1) ausgestaltet sind.

11. Haltebügel nach Anspruch 9 oder 10,
**dadurch gekennzeichnet,**
daß die nasenartigen Vorsprünge (14)aus aus der Grundfläche hervorragende durch dreiseitige Einstanzung entstandene und entsprechend gebogene Zungen bestehen.
